# EUROPÄISCHE PATENTSCHRIFT

(11) **EP 0 347 662 B1**
(45) Veröffentlichungstag und Bekanntmachung des Hinweises auf die Patenterteilung: **17.03.1993**
(21) Anmeldenummer: 89110435.8
(22) Anmeldetag: 09.06.1989
(51) Int. Cl.: B21B 1/46, C21D 9/00, F27B 9/16

(54) **Bandgiessanlage mit Drehherdofen**
Strip steel casting installation with a rotating hearth furnace
Installation de coulée continue de feuillard avec un four rotatif

(30) Priorität: 23.06.1988 DE 3821188
(43) Veröffentlichungstag der Anmeldung: 27.12.1989
(73) Patentinhaber: SMS SCHLOEMANN-SIEMAG AKTIENGESELLSCHAFT, 40237 Düsseldorf (DE)
(72) Erfinder: Nobis, Dieter, D-4040 Neuss (DE); Düster, Horst, D-5620 Velbert 1 (DE); Hollmann, Friedrich, Dr., D-4048 Grevenbroich (DE)
(74) Vertreter: Müller, Gerd, Dipl.-Ing.

(56) Entgegenhaltungen:
- WO-A-89/08512
- FR-A- 2 033 543
- GB-A- 1 055 868
- GB-A- 2 129 723
- GB-A- 2 167 170
- US-A- 3 705 967
- PATENT ABSTRACTS OF JAPAN, Band 10, Nr. 21 (M-449)[2078], 28. Januar 1986; & JP-A-60 180 601 (ISHIKAWAJIMA HARIMA JUKOGYO) 14-09-1985
- PATENT ABSTRACTS OF JAPAN, Band 12, Nr. 36 (M-664)[2883], 03. Februar 1988; & JP-A-62 187 505 (KAWASAKI STEEL) 15-08-1987
- PATENT ABSTRACTS OF JAPAN, Band 10, Nr. 139 (C-348)[2196], 26. Mai 1986; & JP-A-60 262 924 (ROZAI KOGYO) 26-12-1985

## Beschreibung

Die Erfindung betrifft eine Bandgießanlage mit nachgeordnetem ersten Ofen, um stranggegossenes Vormaterial nach Erstarrung auf Warmwalztemperatur zu bringen, sowie mit einer dem ersten Ofen nachgeschalteten, als Kontiwalzwerk ausgebildeten Fertigstraße, wobei zwischen dem ersten Ofen und der Fertigstraße ein Bundwickler und ein zweiter Ofen als Speicherofen angeordnet und diesem ein Bundabwickler nachgeordnet ist. Eine derartige Bandgießanlage ist bereits aus der JP-A-62-187 505 bekannt geworden.

Bekannte Bandgießanlagen verwenden zumeist Tunnelöfen, um das Vormaterial auf die gewünschte Warmwalztemperatur zu bringen, wobei die Materialstränge aber nicht aufgewickelt werden. Im Vergleich zur Bandwicklung ist ein wesentlich geringerer Energieaufwand erforderlich. Bei Mehrstranganlagen müssen aufgrund der sich ergebenden langen Transportwege in jedem Fall Warmhalteöfen verwendet werden.

Als Warmhalteöfen kommen in erster Linie Herdwagen-Durchlauföfen, Hubherd- oder Wagenherdöfen in Betracht, die jedoch verschiedene Nachteile haben. Bei Verwendung eines Herdwagen-Durchlaufofens ist eine zeitlich unterschiedliche Beschickung und Entnahme von Bunden nicht möglich, da bei Entnahme eines Herdwagens, ohne daß ein anderer Herdwagen nachrückt, eine Lücke entsteht, die gegen Wärmestrahlung nicht geschützt ist. Die Beschickung und Entnahme muß daher immer gleichzeitig erfolgen. Die leeren Herdwagen müssen ferner von der Entnahmeseite zur Beschickungsseite zurückgebracht werden. Ein Nachheizen der Wagen, in jedem Fall der keramischen Bänke, ist erforderlich, um schwarze Stellen (sogenannte SKID MARKS) zu vermeiden. Bei Störungen in der Walzstraße können die an der Bundwickelstation anfallenden Bunde vom Ofen nicht aufgenommen werden. Für die Speicherung der Bunde muß ein zusätzlicher Speicherofen vorhanden sein. Während des Beschickens und der Entnahme eines Herdwagens sind beide Türen gleichzeitig geöffnet, das führt zu höheren Wärmeverlusten.

Ein Hubherdofen benötigt mehrere separat angetriebene Hubherdbalkensysteme, um unabhängig voneinander die Beschickung und Entnahme von Bunden zu ermöglichen. Im Fall einer Walzwerks-Störung können von dem Ofen keine Bunde zur Speicherung aufgenommen werden. Auch hier ist, wenn Bunde gespeichert werden sollen, eine zweite Ofenanlage erforderlich.

Ein Wagenherdofen kann einen bzw. mehrere Bunde entsprechend der Auslegung aufnehmen. Wenn die Speicherkapazität gleich dem Pfanneninhalt sein soll, sind mehrere Wagenherdöfen erforderlich. Der Nachteil bei mehreren Öfen ist der, daß die Fahrwege zum Bundabwickler unterschiedlich sind und infolgedessen eine Temperaturgleichheit der Bunde nicht gegeben ist.

Aus der GB-A-2 129 723 ist ein Verfahren und eine Anlage zur Herstellung von warmgewalztem Stahlband aus stranggegossenem Vormaterial in aufeinanderfolgenden Arbeitsschritten bekannt.

Das Vormaterial wird nach Erstarrung auf Warmwalztemperatur gebracht und zum Auswalzen zu Fertigband in eine Fertigstraße eingeführt, wobei es nach Erreichen der Warmwalztemperatur zu Bunden gewickelt, in einem Speicherofen zwischengespeichert, bei Bedarf abgerufen, abgewickelt und zu Fertigband ausgewalzt wird. Darin wird vorgeschlagen, als Speicherofen einen Drehherdofen zu verwenden.

Die GB-A-2 167 170 zeigt einen Drehherdofen, bei dem die Bunde in waagerechter Lage bzw. mit waagerechter Wickelachse zwischengespeichert werden. Dies ist vorteilhaft, weil die Bunde dann in derselben Ebene zwischengespeichert werden, wie sie auf- und abzuwickeln sind.

Die JP-A-62-187 505 offenbart eine Bandgießanlage mit nachgeordnetem erstem Ofen, um das stranggegossene Vormaterial nach Erstarrung auf Warmwalztemperatur zu bringen, sowie eine dem ersten Ofen nachgeordnete, als Kontiwalzwerk ausgebildete Fertigstraße, wobei zwischen dem ersten Ofen und der Fertigstraße ein Bundwickler und ein zweiter Ofen sowie ein Bundabwickler angeordnet sind. Der zweite Ofen ist als länglicher Zwischenspeicher ausgebildet.

Der Erfindung liegt die Aufgabe zugrunde, eine Bandgießanlage der eingangs genannten Art mit nachgeschalteten Ausgleich- und Speicheröfen anzugeben, welche gegenüber üblichen Ofenanordnungen in der Bauart vergleichsweise wesentlich kürzer sind und infolgedessen die Investitions- und Betriebskosten der Gesamtanlage einschließlich der Hallenkonstruktion wesentlich reduzieren.

Die Lösung der Aufgabe gelingt bei einer Bandgießanlage der vorgennanten Art mit der Erfindung dadurch, daß eine Querteileinrichtung (2) zwischen der Bandgießanlage und dem ersten Ofen (6) vorgesehen ist, daß der erste Ofen als verkürzter Rollenherdofen ohne Ausgleichszone mit vorgeschalteter Induktionsheizung und daß der zweite Ofen als Drehherdofen ausgebildet ist.

Mit der erfindungsgemäßen Ausgestaltung des ersten Ofens wird vorteilhaft erreicht, daß dessen Gesamtlänge in der Produktionslinie wesentlich kürzer ist, als ein Rollenherdofen üblicher Bauart. Auf diese Weise kann die gesamte Baulänge der Anlage stark verkürzt werden, da der Rollenherdofen nur noch eine Länge von ca. 80 m mit einer Heizzone und einer kurzen Pufferzone hat. Die Induktionsheizung benötigt wenig Platz und bringt mit großem Vorteil die fehlenden Wärmemengen in kürzester Zeit in das Band. Ein weiterer Vorteil ergibt sich mit der Induktionsheizung dadurch, daß diese nach Maßgabe der fehlenden Wärmemenge hochgefahren werden kann, wobei der Einschaltzeitpunkt errechnet wird. Die Daten hierfür sind aus der gemessenen Bandtemperatur, der Gießgeschwindigkeit und der Ofenraumtemperatur errechenbar. Abgeschaltet werden einzelne Induktoren der Reihe nach, sobald das Bandende sie durchlaufen hat. Auf diese Weise kann der Energieeinsatz optimal wirtschaftlich gesteuert werden. Ein weiterer Vorteil ergibt sich aus der Kombination der dem Walzwerk vorgeschalteten Öfen dadurch, daß der zweite Ofen als Drehherdofen ausgebildet ist. Dieser trägt durch sein vorteilhaftes Verhältnis von Speicherkapazität zur Baugröße dazu bei, die Gesamtlänge der Anlage signifikant zu verringern. Dadurch verringern sich entsprechend die Investitionskosten der Anlage, sodaß die Grenze der Wirtschaftlichkeit bei vergleichsweise niedrigeren Produktionsraten erreicht werden kann und erhebliche Investitionskosten eingespart werden.

Eine Ausgestaltung sieht vor, daß zwischen der Querteileinrichtung und der Induktionsheizung aufklappbare, die Entnahme von Restbandstücken ermöglichende Hauben vorgesehen sind.

Weiterhin kann die Bandgießanlage mit Vorteil als Doppelstranganlage mit zwei verkürzten Rollenherdöfen mit diesen nachgeschalteten Bundwicklern ausgelegt sein.

Dabei können vorteilhaft mehrere aus parallelen Vormaterialsträngen gebildete Bunde in nur einem Drehherdofen zwischenspeicherbar sein.

Nach einer weiteren vorteilhaften Ausgestaltung der Erfindung ist der Drehherdofen in die Produktionslinie integriert und weist je eine Be- und Entladestelle auf. Mit dieser Maßnahme wird Platz gespart und gleichzeitig ein Notspeicher bei Betriebstörungen geschaffen.

Daneben kann es aber auch sinnvoll sein, wenn der Drehherdofen neben der Produktionslinie angeordnet und mit nur einer Be- und Entladestelle versehen ist, wodurch mit großem Vorteil die Wärmeverluste vermindert werden. Wahlweise ist die Chargiereinrichtung im Ofeninnenkreis angeordnet, mit dem Vorteil eines weiter verminderten Platzbedarfs.

In einer für viele Einsatzmöglichkeiten sehr geeigneten, speziellen Ausführungsform hat der Drehherdofen einen Außendurchmesser von etwa 13,5 m und ist für die Aufnahme von 10 Bunden ausgelegt. Andere Auslegungsdaten ergeben sich in Abhängigkeit vom Pfanneninhalt der Bandgießanlage. Die Bandgießanlage ist im allgemeinen als Doppelstranganlage / Zwei-Einstrang-Bandgießanlagen ausgelegt und mit zwei den Öfen nachgeschalteten Bundwicklern ausgerüstet.

Weitere Vorteile der Erfindung ergeben sich aus der nachstehenden Erläuterung.

Es zeigen:
Fig. 1 eine Prinzipskizze einer Zwei-Strang-Bandgießanlage in Draufsicht, mit Rollenherdofen und Anordnung eines langen Drehherdofens in etwa in Gieß- und Walzlinie,
Fig. 2 eine Prinzipskizze eines Ausführungsbeispiels der erfindungsgemäßen Anlage mit verkürztem Rollenherdofen und Anordnung eines Drehherdofens in etwa in Gieß- und Walzlinie,
Fig. 3 eine Bandgießanlage in Draufsicht, mit Drehherdofen in senkrechter Anordnung zur Gieß- und Walzlinie,
Fig. 3 a eine mittig im Drehherdofen angeordnete Chargiereinrichtung als Einzelheit aus Fig. 3, in schematisch geschnittener Seitenansicht,
Fig. 4 eine Bandgießanlage in Draufsicht, mit Drehherdofen in der Querverbindung zwischen versetzter Walz- und Gießlinie,
Fig. 5 eine Bandgießanlage in Draufsicht, mit Drehherdofen bei nur einer Chargier- und Dechargieröffnung.

Die Anlagen nach den Figuren 1 und 3 bis 5 sind keine Ausführungsbeispiele der Erfindung, sondern dieser lediglich dem besseren Verständnis der Erfindung, insbesondere Möglicher Weiterbildungen des Drehherdofens.

In Figur 1 ist mit (1) eine Bandgießanlage mit zwei Strängen (1′ , 1′′) bezeichnet, der jeweils eine Querteileinrichtung (2) nachgeschaltet ist, beispielsweise eine Brennschneidmaschine oder Schere zum Trennen der gegossenen und die Gießanlage (1) mit einer Geschwindigkeit von etwa 6-7, maximal 8 m/min verlassenden Bänder (1′, 1′′ ) in Teilstücke gleicher Länge von beispielsweise 65 m. Die einzelnen Teilängen der Bänder werden sodann nacheinander in zwei Rollenherdöfen (6) von etwa 150 m Länge zwischengespeichert und auf eine homogene Warmwalztemperatur von etwa 1050 bis 1100 Grad Celsius gebracht. Die Rollenherdöfen (6) besitzen z.B. eingangsseitig eine 3 m lange unbeheizte, aufklappbare Haube, an die sich eine 70 m lange Heizzone, eine 65 m lange Ausgleichszone und eine Pufferzone von 12 m anschließen. Die die Öfen (6) verlassenden Teillängen werden jeweils in einem Bundwickler bzw. zwei Coilern (10) zu Bunden bzw. Coils (11) aufgewickelt. Die Bundwickelgeschwindigkeit beträgt etwa 2 - 3 m/s. Die Bunde (11) haben dann je nach Bandbreite zwischen 1100 und 1350 mm bei einer Dicke von 40 mm und einer Bandlänge von 65 m ein Bundgewicht zwischen 22 bis 27 t. Die Bunde (11) werden von den Bund-Übergabestationen (12) über ein Transportsystem (14), einer Beschickungs- bzw. Chargiereinrichtung (18) zugeführt, die die Bunde (11) in einen Drehherdofen (20) einbringt.

Der Drehherdofen (20) ist vorteilhaft in der Linie zwischen einer Zwei-Strang-Bandgießmaschine (oder mehreren Einstrang-Bandgießanlagen) und dem Warmbreitband-Walzwerk (40) angeordnet. Er ist im wesentlichen als Speicherofen bzw. Ausgleichsofen ausgelegt und verfügt beispielsweise über etwa 10 bis 25 ringförmig verteilte Speicherplätze (21). Der ringförmige Ofen (20) besitzt allseitig eine feuerfeste Isolierung, wobei vorzugsweise in der Außen- und/oder Innenwand (22, 23) verschließbare Chargieröffnungen (24, 25) vorgesehen sind, vorliegend jeweils eine Beschickungs- (24) und eine Entnahmeöffnung (25). Die Speicherplätze (21) innerhalb des Ofens (20) sind auf einer Kreisbahn zwischen der feststehenden Außen- und Innenwand (22, 23) in beliebiger Geschwindigkeit und Richtung bewegbar. Über die Entnahme- bzw.
Dechargiereinrichtung (28) wird jeweils ein Bund (11) entnommen und mittels einer geeigneten Bundübergabeeinrichtung (29) einem Bundabwickler oder Entcoiler (30) zugeführt. Die Übergabe kann in beliebiger Weise erfolgen, beispielsweise auch durch eine schwenkbar zwischen der Entnahmeposition und dem Entcoiler (30) ausgebildete Entnahmevorrichtung (28). Das abgewickelte Band wird dann in bekannter Weise über eine Schere (32) und eine Entzunderanlage (34) zur Fertigwalzstraße (40) gefördert, wobei in der Fertigwalzstraße (40) das abgewickelte Band vom auf Endwalzdicke zu Fertigband (41) ausgewalzt wird. Nach Verlassen des letzten Walzgerüstes der Fertigstraße (40) mit einer Auslauftemperatur von etwa 860 Grad Celsius durchläuft das Fertigband (41) in bekannter Weise eine Kühlstrecke, um anschließend von einem Unterflurhaspel bei einer Temperatur von etwa 560 Grad Celsius aufgewickelt zu werden (nicht dargestellt).

Die Beschickung und Entnahme von Bunden (11) kann zeitlich unabhängig voneinander erfolgen. Bei störungsfreiem Betrieb der Walzanlage (40) durchlaufen die Bunde (11) nur einen Teilbereich des Ofens (20), entsprechend der erforderlichen Verweilzeit zwischen Be- und Entladestation (18, 28). Treten Störungen in der Walzstraße (40) auf, können zusätzliche Bunde (11) zwischengespeichert werden. Nach Wiederinbetriebnahme der Walzstraße (40) können diese in beliebiger Reihenfolge dem Ofen (20) entnommen werden. Der Transport der Bunde (11) durch den Ofen (20) erfolgt auf einem hierfür vorbereiteten Herd. Dieser hat Ofenraumtemperatur und verhindert schwarze Stellen, d.h die sogenannten SKID MARKS. Während der Verweilzeit findet im Bund ein Temperaturausgleich statt. Der Ofen (20) kann vorteilhaft für eine zunderarme Erwärmung ausgelegt werden.

Die Ofenkombination gemäß Figur 2 hat den Vorteil, daß die Gesamtlänge der Öfen (6, 20) in der Produktionslinie kürzer ist als ein Rollenherdofen (6) gemäß Fig. 1, da die Ausgleichszone entfallen kann. Die Länge der Rollenherdöfen (6) ist hier bei einer Bandlänge von 65 m etwa 80 m, bestehend aus einer Heizzone von 68 m und einer Pufferzone von 12 m, die für die nachfolgenden Verfahrensschritte erforderlich ist. Die Bänder (1 , 1′ ) laufen während des Nachheizens mit Gießgeschwindigkeit durch die Öfen (6). Erreicht das Bandende den Rollenherdofen (6), wird es mit Wickelgeschwindigkeit, d.h. mit etwa 2 - 3 m/s, aus dem jeweiligen Ofen (6) gefördert und in den Bundwicklern (10) zu Bunden (11) gewickelt. Die Verweilzeit eines Bandes im Rollenherdofen (6) nimmt von der Bandspitze bis zum Bandende kontinuierlich ab. Der vordere Teil des Bandes verbleibt während der gesamten Gießzeit im Ofen (6) und hat daher eine höhere Temperatur. Mit abnehmender Verweilzeit wird eventuell eine Teillänge des Bandes nicht auf das für den nachfolgenden Walzprozeß geforderte Temperaturniveau gebracht. Zur Entnahme von Restbandstücken und um dabei den Wärmeverlust zu verringern, sind aufklappbare Hauben (3) vorgesehen.

Die Induktionsheizung (4) hat die Aufgabe, die fehlende Wärmemenge in das Band einzubringen. Die Heizleistung der Induktionsheizungen (4) wird entsprechend der fehlenden Wärmemenge hochgefahren, wobei der Einschaltzeitpunkt errechnet wird. Die Daten hierfür sind die gemessene Bandtemperatur, die Gießgeschwindigkeit und die Ofenraumtemperatur. Abgeschaltet werden die einzelnen Induktoren (4), wenn das Bandende sie durchlaufen hat. Ein Temperaturausgleich im Bund (11) auf das geforderte Temperaturprofil kann im nachgeordneten Drehherdofen (20) erfolgen Anordnung und Arbeitsweise des Drehherdofens (20) und der vor- und nachgeschalteten Aggregate entsprechen der Beschreibung zu Fig 1.

Der Drehherdofen (20) kann gemäß Figur 3 auch neben der Produktionslinie der Bandgießanlage (1) angeordnet sein und dient hierbei als reiner Bund- Speicherofen. Die Beschickung oder Entnahme der Bunde (11) erfolgt an der gleichen Stelle über die Chargieröffnung (24). Hierdurch ist die Möglichkeit gegeben, die Wege des Transportsystems (14) kurz zu halten. Wie insbesondere auch aus Figur 3 a zu ersehen ist, sind für die im Ofeninnenkreis angeordnete Chargiereinrichtung (18) in der Außen- und Innenwand (22, 23) des Drehherdofens (20) verschließbare Öffnungen mit je einer Tür (24, 26) vorgesehen. Im Ofen (20) sind ferner zwei Schieber (27) angeordnet, die den übrigen Ofenraum beim Chargieren verschließen. Durch diese Vorkehrung ist bei geöffneten Türen (24, 26) der Wärmeverlust und Atmosphärenaustausch gering. Der Transport der Bunde (11) zum und vom Drehherdofen (20) erfolgt mittels eines Bundtransportsystems (14). Die Bunde (11) können in beliebiger Reihenfolge aus dem Ofen (20) abgerufen werden. Alternativ kann der Drehherdofen (20) für eine außen angeordnete Chargiereinrichtung (18) ausgelegt werden.

Das Transportsystem (14) gemäß Figur 4 ist besonders zweckmäßig für Anlagen, bei denen zwischen den Bandgießmaschinen (1) und dem Walzwerk (40) eine größere Distanz überbrückt werden muß. Haupteinsatzbereich ist daher die Umrüstung konventioneller Walzwerke auf Bandgießanlagen mit anschließender Kontistraße. Hinter den Coilern (10) und den Coilübergabe- Einrichtungen (12) sind Hebestationen (13) zur Anhebung der Bunde (11) auf das Niveau des Transportsystems (14), d.h. auf Höhe der Transportwagen (15) vorgesehen. Die Wagen (15) sind mit abnehmbaren Wärmedämmhauben ausgestattet, die hohe Wärmeverluste während des Verfahrens der Bunde (11) zum Drehherdofen (20) verhindern. Jeder Wagen (15) besitzt einen eigenen Antrieb und kann unabhängig verfahren werden. Die Schienenführung (16) ist jeweils abhängig von den örtlichen Gegebenheiten und Projektvorgaben. Die Wärmedämmhauben der Wagen (15) sind mit Brenner, Zündbrenner usw. und einer Temperaturmessung ausgerüstet und können an vorgesehenen Plätzen aufgeheizt bzw. nachgeheizt werden. Im Anschluß an den Schienenweg (16) ist in Transportrichtung der Drehherdofen (20) angeordnet, dessen Chargieröffnungen (24, 25) sich hierbei gegenüberliegen. Die Arbeitsweise der Vorrichtung und der Folgeaggregate entspricht im wesentlichen der Beschreibung zu Fig. 1.

Der Drehherdofen (20) kann gemäß Figur 5 auch ähnlich der in Fig. 3 gezeigten Anlage neben der Produktionslinie der Bandgießanlage (1) angeordnet sein und dient hierbei wiederum als reiner Bund-Speicherofen. Die Beschickung oder Entnahme der Bunde (11) erfolgt an der gleichen Stelle über die Chargieröffnung (24). Hierdurch ist wiederum die Möglichkeit gegeben, die Wege des Transportsystems (14) kurz zu halten. Die Bunde (11) können in beliebiger Reihenfolge aus dem Ofen (20) abgerufen werden.

## Patentansprüche

1. Bandgießanlage mit nachgeordnetem ersten Ofen (6), um stranggegossenes Vormaterial nach Erstarrung auf Warmwalztemperatur zu bringen, sowie mit einer dem ersten Ofen (6) nachgeordneten, als Kontiwalzwerk ausgebildeten Fertigstraße (40), wobei zwischen dem ersten Ofen (6) und der Fertigstraße (40) ein Bundwickler (10) und ein zweiter Ofen (20) als Speicherofen angeordnet und diesem ein Bundabwickler (30) nachgeordnet ist, **dadurch gekennzeichnet**, daß eine Querteileinrichtung (2) zwischen der Bandgießanlage und dem ersten Ofen (6) vorgesehen ist, daß der erste Ofen (6) als verkürzter Rollenherdofen ohne Ausgleichszone mit vorgeschlateter Induktionsheizung (4) und daß der zweite Ofen (20) als Drehherdofen ausgebildet ist.

2. Anlage nach Anspruch 1, **dadurch gekennzeichnet**, daß zwischen der Querteileinrichtung (2) und der Induktionsheizung (4) aufklappbare, die Entnahme von Restbandstücken ermöglichende Hauben (3) vorgesehen sind.

3. Anlage nach Anspruch 1 oder 2, **dadurch gekennzeichnet** daß die Bandgießanlage (1) als Doppelstranganlage mit zwei verkürzten Rollenherdöfen (6) und diesen nachgeschalteten Bundwicklern (10) ausgelegt ist.

4. Anlage nach Anspruch 1, dadurch gekennzeichnet, daß mehrere aus parallelen Vormaterialsträngen gebildete Bunde in nur einem Drehherdofen (20) zwischenspeicherbar sind.

5. Anlage nach Anspruch 1 oder 2,
dadurch gekennzeichnet, daß der Drehherdofen (20) in die Produktionslinie integriert ist und je eine Be- und Entladestelle (18, 28) aufweist.

6. Anlage nach Anspruch 1 oder 2,
dadurch gekennzeichnet, daß der Drehherdofen (20) neben der Produktionslinie angeordnet und mit nur einer Be- und Entladestelle (18) versehen ist.

7. Anlage nach einem oder mehreren der Ansprüche 1 bis 6, dadurch gekennzeichnet, daß die Chargiereinrichtung (18, 28) im Ofeninnenkreis angeordnet ist.

8. Anlage nach einem oder mehreren der Ansprüche 1 bis 7, dadurch gekennzeichnet, daß der Drehherdofen (20) einen Außendurchmesser von etwa 13,5 m aufweist und für die Aufnahme von 10 Bunden (11) ausgelegt ist.

## Claims

1. Strip casting plant with a downstream first oven (6), in order to bring continuously cast starting material up to hot rolling temperature after hardening, as well as with a finishing train (40) arranged downstream of the first oven (6) and constructed as a continuous rolling mill, wherein a coil winding device (10) and a second oven (20) as storage oven, downstream of which is arranged a coil unwinding device (30), are arranged between the first oven (6) and the finishing train (40), characterised thereby that a cross-cutting equipment (2) is provided between the strip casting plant and the first oven (6), that the first oven (6) is constructed as an abbreviated roller furnace without an evening-out zone and with upstream induction heating (4) and that the second oven (20) is constructed as a rotary furnace.

2. Plant according to claim 1, characterised thereby that hinged hoods (3), which enable removal of residual strip pieces, are provided between the cross-cutting equipment (2) and the induction heating (4).

3. Plant according to claim 1 or 2, characterised thereby that the strip casting plant (1) is designed as a double strand plant with two abbreviated roller furnaces (6) and coil winding devices (10) arranged downstream thereof.

4. Plant according to claim 1, characterised thereby that a plurality of coils formed from parallel starting material strands are intermediately storable in only one rotary furnace (20).

5. Plant according to claim 1 or 2, characterised thereby that the rotary furnace (20) is integrated into the production line and has each of a loading station (18) and an unloading station (28).

6. Plant according to claim 1 or 2, characterised thereby that the rotary furnace (20) is arranged beside the production line and provided with only one loading and unloading station (18).

7. Plant according to one or more of claims 1 to 6, characterised thereby that the charging equipment (18, 28) is arranged in the oven inner circle.

8. Plant according to one or more of claims 1 to 7, characterised thereby that the rotary furnace (20) has an outer diameter of about 13.5 metres and is designed for the reception of ten coils (11).

## Revendications

1. Installation de coulée continue de feuillard qui comporte un premier four (6) placé à la suite et permettant de porter à sa température de laminage à chaud, après sa solidification, le produit coulé en continu ainsi qu'un train finisseur (40) fonctionnant en continu placé à la suite du premier four (6), le dispositif comprenant, entre le premier four (6) et le train finisseur (40),un enrouleur de couronnes (10) et un deuxième four (20) fonctionnant comme four de stockage et suivi d'un dérouleur de couronnes (30) caractérisée en ce qu'une installation de tronçonnage (2) est intercalée entre l'installation de coulée continue de feuillard et le premier four (6), en ce que le premier four (6) est un four à rouleaux raccourci sans zone d'égalisation et comportant en amont un dispositif (4) de chauffage par induction et en ce que le deuxième four (20) est un four à sole tournante.

2. Installation selon la revendication 1, caractérisée en ce qu'entre l'installation de tronçonnage (2) et le dispositif de chauffage par induction (4) elle comporte des hottes relevables (3) permettant l'enlèvement de résidus.

3. Installation selon l'une des revendications 1 ou 2, caractérisée en ce que l'installation de coulée continue de feuillard (1) est une installation de coulée continue double comportant deux fours à rouleaux raccourcis (6) et des enrouleurs de couronnes (10) placés à la suite.

4. Installation selon la revendication 1, caractérisée en en ce que plusieurs couronnes constituées par des barres de coulée continue parallèles sont stockées dans un seul four à sole tournante (20).

5. Installation selon l'une des revendications 1 ou 2, caractérisée en ce que le four à sole tournante (20) est incorporé à la ligne de production et comporte des zones de chargement et de déchargement distinctes (18, 28).

6. Installation selon l'une des revendications 1 ou 2, caractérisée en ce que le four à sole tournante (20) est situé sur le côté de la ligne de production et ne comporte qu'une zone de chargement et de déchargement unique (18).

7. Installation selon une ou plusieurs des revendications 1 à 6, caractérisée en ce que le dispositif de chargement (18, 28) est situé dans le circuit intérieur du four.

8. Installation selon une ou plusieurs des revendications 1 à 7, caractérisée en ce que le four à sole tournante (20) a un diamètre extérieur de 13,5 m environ et peut recevoir 10 couronnes (11).
